# EUROPÄISCHE PATENTSCHRIFT

(11) **EP 3 143 280 B1**
(45) Veröffentlichungstag und Bekanntmachung des Hinweises auf die Patenterteilung: **25.12.2019**
(21) Anmeldenummer: 15716442.7
(22) Anmeldetag: 25.03.2015
(51) Int. Cl.: F04B 17/03, F04B 17/06, F04D 13/06, F04B 49/06, F04D 27/00

(54) **VERFAHREN ZUR STEUERUNG EINES PUMPENSYSTEMS SOWIE PUMPENSYSTEM**
METHOD FOR OPERATION OF A PUMP SYSTEM AND A PUMP SYSTEM
PROCÉDÉ DE FONCTIONNEMENT D'UN SYSTÈME DE POMPE ET UN SYSTÈME DE POMPE

(30) Priorität: 14.05.2014 DE 102014209157
(43) Veröffentlichungstag der Anmeldung: 22.03.2017
(73) Patentinhaber: WIWA WILHELM WAGNER GMBH & CO. KG, 35633 Lahnau (DE)
(72) Erfinder: TURCZAK, Peter, 35578 Wetzlar (DE)
(74) Vertreter: advotec.
(86) Internationale Anmeldenummer: PCT/EP2015/056456
(87) Internationale Veröffentlichungsnummer: WO 2015/172930

(56) Entgegenhaltungen:
- EP-A2- 1 084 756
- WO-A1-2013/178306
- DE-A1-102012 103 252
- DE-A1-102012 104 214
- DE-U1- 20 206 267
- US-A1- 2002 069 822
- US-A1- 2002 100 815

## Beschreibung

Die Erfindung betrifft ein Verfahren zur Steuerung eines Pumpensystems sowie ein Pumpensystem mit einer Pumpeneinheit zum Ausgeben von Mehrkomponentenmaterial unter Druck mit einer Spritzpistole, wobei die Pumpeneinheit eine Pumpenvorrichtung, einen Mischer und eine Spritzpistole umfasst, wobei die Pumpenvorrichtung zumindest zwei Pumpen zur Förderung von Komponentenmaterial und jeweils zugeordnete Flüssigkeitsspeicher zur Speicherung von Komponentenmaterial aufweist, wobei die Pumpenvorrichtung eine Bedieneinrichtung aufweist, mittels der eine Steuerung der Pumpenvorrichtung erfolgt.

Derartige Pumpensysteme und Verfahren zur Steuerung bzw. zum Betrieb von Pumpensystemen sind aus dem Stand der Technik hinreichend bekannt und werden regelmäßig zur Oberflächenbeschichtung bzw. zum Auftragen oder Versprühen eines Mehrkomponentenmaterials auf eine Oberfläche eingesetzt. Das Mehrkomponentenmaterial besteht dabei aus einer oder mehreren Basiskomponentenmaterialien und einem Härterkomponentenmaterial, wobei diese Komponentenmaterialien jeweils für sich getrennt in Flüssigkeitsspeichern aufbewahrt werden. Jedem Flüssigkeitsspeicher ist eine Pumpe zur Förderung des jeweiligen Komponentenmaterials zugeordnet. Vorzugsweise werden hier pneumatisch angetriebene Kolbenpumpen eingesetzt, wobei jedoch auch andere Arten von Pumpen Verwendung finden können. Mittels der jeweiligen Pumpen werden die Komponentenmaterialien zu einem sogenannten Mischer gefördert und innerhalb des Mischers derart durchmischt, dass das so ausgebildete Mehrkomponentenmaterial aushärten kann. Von dem Mischer wird mittels der Pumpe das Mehrkomponentenmaterial unter Druck zu einer sogenannten Spritzpistole gefördert. Die Spritzpistole muss dabei nicht zwangsläufig eine Pistolenform aufweisen, sondern es kann sich um jede Art von Düse handeln, mit der das Mehrkomponentenmaterial auf eine Oberfläche durch Zerstäubung versprüht werden kann. Dies kann vorzugsweise unter Verwendung von Druckluft erfolgen. Optional können auch ein oder mehrere Erhitzer zur Temperierung des Komponentenmaterials vorgesehen sein. Die Pumpen und die Flüssigkeitsspeicher bilden zusammen eine Pumpenvorrichtung aus, die über eine Bedieneinrichtung von einer Bedienperson bedient bzw. gesteuert werden kann.

Vielfach ist eine derartige Pumpenvorrichtung transportabel ausgestattet, so dass sie einfach in Nähe der zu beschichteten Gegenstände platziert werden kann. Über die Bedieneinrichtung kann die Pumpenvorrichtung dann ein- und ausgeschaltet werden, wobei auch ein Mischungsverhältnis der Komponentenmaterialien an der Bedieneinrichtung eingestellt werden kann. Eine derartige Einstellung erfolgt regelmäßig über eine Variation der jeweiligen Fördermenge der Pumpen. Die Bedieneinrichtung kann daher auch verschiedene Sensoren, Durchflussmengenmesser, Hublängenmesser oder ähnliche Mittel zur Bestimmung und Beeinflussung einer Fördermenge der Pumpen aufweisen. Darüber hinaus muss auch immer eine Spülung einer Förderleitung der Pumpen bzw. des Mischers und der Spritzpistole nach einer Nutzung oder bei beispielsweise einem Farbwechsel erfolgen. Die Bedieneinrichtung verfügt daher häufig auch über eine sogenannte Spülfunktion.

Eine aus einer Pumpenvorrichtung, einem Mischer und einer Spritzpistole gebildete Pumpeneinheit wird beispielsweise zur Beschichtung von - Oberflächen mit Korrosionsschutz oder Lacken an oder in Schiffen, Metallbauwerken oder industriellen Anlagen in situ eingesetzt. Wesentlich dabei ist, dass die Pumpeneinheit leicht von einer Bedienperson transportiert und an der jeweiligen Arbeitsstelle in Betrieb genommen werden kann. Eine Förderleitung von der Pumpenvorrichtung zur Spritzpistole kann dabei eine Länge von wenigen Metern bis zu einigen hundert Metern aufweisen. Dies ist insbesondere dann der Fall, wenn eine Oberflächenbeschichtung an schwer zugänglichen Stellen, wie beispielsweise innerhalb eines Schiffsrumpfs, erfolgt.

Weiter ist es bekannt, anstelle von transportablen Pumpeneinheiten auch stationär installierte Pumpeneinheiten einzusetzen. Derartige Pumpeneinheiten verfügen über eine Pumpenvorrichtung mit mehr als zwei Pumpen und Flüssigkeitsspeicher. Diese Pumpeneinheiten können beispielsweise in einer Lackiereinlage eingesetzt werden, wobei es dann auch möglich ist, eine Vielzahl von Komponentenmaterialien, wie beispielsweise unterschiedliche Farben, gleichzeitig im Einsatz zu haben. So können dann mehrere Komponentenmaterialien bzw. Farben gleichzeitig mit einem Härterkomponentenmaterial gemischt und mit der Spritzpistole versprüht werden. Die Spritzpistole muss dabei nicht zwangsläufig von einer Bedienperson gehandhabt werden, sondern kann auch auf einem Roboterarm montiert sein. Auch ist es dann möglich, fortwährend einen Wechsel von beispielsweise einer Farbe vorzunehmen, in dem eine automatische, zwischengeschaltete Spülung der betreffenden Förderleitungen bzw. des Mischers und der Spritzpistole erfolgen kann. Wesentlich ist, dass die Pumpenvorrichtung, je nach individuellem Bedarf mit einer Anzahl von beispielsweise bis zu 30 Pumpen und Flüssigkeitsspeicher ausgebildet ist, wobei eine gemeinsame Bedieneinrichtung zur Steuerung und Bedienung sämtlicher Pumpen vorgesehen ist. Bei dieser Konfiguration einer Pumpeneinheit ist es jedoch nachteilig, wenn beispielsweise eine Funktion der Bedieneinrichtung oder auch nur eine Pumpe ausfällt. Dies führt zum Stillstand der gesamten Pumpeneinheit über einen längeren Zeitraum, da neben einer Fehlersuche die Pumpeneinheit zum Auswechseln einer Pumpe oder von Bauteilen der Pumpenvorrichtung außer Betrieb gesetzt werden muss. Auch werden die Pumpeneinheiten jeweils auf eine individuelle Anwendung hin, wie beispielsweise für eine bestimmte Lackieranlage, ausgebildet. Bei eventuellen Änderungen der Lackieranlage oder bei einer Weiterverwendung der Pumpeneinheit für einen anderen Zweck, bedarf es daher eines erheblichen Umbauaufwands der Pumpeneinheit.

Aus der WO 2013/178306 A1 ist ein Verfahren zum Betrieb eines Pumpensystems sowie ein Pumpensystem mit den Merkmalen des Oberbegriffs der Hauptansprüche bekannt. Das Pumpensystem weist zwei Pumpen mit jeweils zugeordneten Flüssigkeitsspeichern, einen statischen Mischer sowie eine Spritzpistole auf, die eine Pumpeneinheit ausbilden. Die Pumpeneinheit weist darüber hinaus eine Vorrichtung zur Steuerung der Pumpen bzw. von Ventilen auf.

Die DE 202 06 267 U1 betrifft eine Vakuumpumpe mit einer Fernbedienung zur Steuerung der Vakuumpumpe. Die Vakuumpumpe verfügt über ein Sende-Empfangs-Modul, welches eine Verbindung zu der Fernbedienung, die eine Bedieneinrichtung ausbildet, herstellt.

Eine Pumpe ist in der DE 10 2012 104214 A1 beschrieben, wobei die Pumpe einen passiven Transponder aufweist, der mittels einer Steuervorrichtung drahtlos konfigurierbar ist. Im Wesentlichen soll eine Software einer Steuervorrichtung der Pumpe durch berührungslosen Datenaustausch konfiguriert werden. Dies kann u. a. über eine sogenannte "App" eines Mobiltelefons durchgeführt werden. Weiter kann auch eine Konfiguration ergänzend über das Internet und eine zentrale Datenbank erfolgen. Beispielsweise können dann auch Benutzerinformationsdaten des Pumpenherstellers übertragen werden.

Aus der DE 10 2012 103252 A1 eine Steuervorrichtung für Niederspannungs-Schaltan-lagen und insbesondere eine Schnittstelle zwischen einer Steuervorrichtung und einer sogenannten Bedienvorrichtung, welche ein PC sein kann, bekannt.

Die US 2002/0100815 A1 zeigt ein Verfahren zum Betrieb eines Pumpensystems bzw. ein Pumpensystem, welches auf einem Fahrzeug montiert ist und zwei Pumpen zur Förderung von Komponentenmaterial aufweist. Die Pumpen sind folglich an jeweils zugeordnete Flüssigkeitsspeicher angeschlossen. Das Pumpensystem verfügt über einen Ventilator, der zum Ausbringen des Komponentenmaterials dient. Weiter umfasst das Pumpensystem eine Steuereinheit, die aus einer Platine innerhalb eines Zerstäubergehäuses und einer damit verbundenen Fernbedienung gebildet ist.

Die EP 1 084 756 A2 beschreibt eine Steuereinheit für ein Pumpensystem, wobei mittels der Steuereinheit eine Mehrzahl elektrostatischer Spritzpistolen überwacht werden kann. Darüber hinaus ist ein zentrales Spülsystem zur Spülung der Spritzpistole vorgesehen.

Die US 2002/0069822 A1 offenbart ein Pumpensystem, welches aus zumindest zwei Pumpenvorrichtungen ausgebildet ist. Eine erste Pumpenvorrichtung weist zumindest zwei Pumpen und einen Mischer auf. Eine weitere Pumpenvorrichtung weist ebenfalls zumindest zwei Pumpen und einen Mischer auf. Beide Pumpenvorrichtungen fördern Komponentenmaterial zu einer gemeinsamen Spritzdüse. Eine Steuerung des Pumpensystems ist über eine nicht näher dargestellte Kontrollvorrichtung bzw. einen Computer vorgesehen.

Der vorliegenden Erfindung liegt daher die Aufgabe zugrunde, ein Verfahren zur Steuerung eines Pumpensystems sowie ein Pumpensystem vorzuschlagen, mit dem längere Ausfallzeiten vermieden werden können, und das gleichzeitig einen flexiblen Einsatz ermöglicht.

Diese Aufgabe wir durch eine Vorrichtung mit den Merkmalen des Anspruchs 1 und ein Pumpensystem mit den Merkmalen des Anspruchs 9 gelöst.

Bei dem erfindungsgemäßen Verfahren zur Steuerung eines Pumpensystems mit einer Pumpeneinheit zum Ausgeben von Mehrkomponentenmaterial unter Druck mit einer Spritzpistole umfasst die Pumpeneinheit eine Pumpenvorrichtung, einen Mischer und eine Spritzpistole, wobei die Pumpenvorrichtung zumindest zwei Pumpen zur Förderung von Komponentenmaterial an jeweils zugeordnete Flüssigkeitsspeicher zur Speicherung von Komponentenmaterial aufweist, wobei die Pumpenvorrichtung eine Bedieneinrichtung aufweist, mittels der eine Steuerung der Pumpenvorrichtung erfolgt, wobei die Bedieneinrichtung mit einem Anzeigeelement und Bedienelementen ausgebildet ist, wobei die Pumpeneinheit zumindest eine weitere Pumpenvorrichtung umfasst, wobei das Pumpensystem eine Steuervorrichtung aufweist, wobei ein Datenaustausch zwischen der Steuervorrichtung und den Bedieneinrichtungen erfolgt, wobei die Steuervorrichtung zusammen mit den Bedieneinrichtungen eine Steuereinheit ausbildet, wobei mittels der Steuereinheit eine Steuerung der Pumpeneinheit mit den Pumpenvorrichtungen erfolgt.

Folglich umfasst die Pumpeneinheit zumindest vier Pumpen und zwei Bedieneinrichtungen, die jeweils einem Pumpenpaar zugeordnet sind. Die zwei Bedieneinrichtungen bilden zusammen mit der Steuervorrichtung eine Steuereinheit. Mittels der Steuervorrichtung können die Bedieneinrichtungen jeweils für sich alleine gesteuert werden und es erfolgt ein Datenaustausch zwischen den Bedieneinrichtungen und der Steuervorrichtung. Die Steuereinheit dient somit zur Betriebsbeeinflussung der Pumpeneinheit. Insgesamt wird so ein modularer Aufbau einer Pumpeneinheit dadurch ermöglicht, dass die Steuervorrichtung eine Steuerung sämtlicher Pumpenvorrichtungen ermöglicht. Gegenüber dem bekannten Stand der Technik ist es dann nicht mehr erforderlich Pumpeneinheiten, die eine Vielzahl von Pumpen aufweisen sollen, aus einzelnen Pumpen auszubilden. Vielmehr wird bei der Erfindung die Pumpeneinheit aus einer Mehrzahl von standardisierten Pumpenvorrichtungen mit jeweils einer Bedieneinrichtung ausgebildet. Die Pumpenvorrichtungen können daher auch autonom betrieben werden. Lediglich die Steuervorrichtung ist mit sämtlichen Bedieneinrichtungen der Pumpenvorrichtungen verbunden, und steuert diese je nach Bedarf in Art einer überlagerten Steuerung. Kommt es nun zu einem Ausfall einer Pumpe, bedeutet dies, dass die Pumpeneinheit weiter betrieben werden kann, da die betroffene Pumpenvorrichtung einfach ausgewechselt werden kann, ohne dass es einer Stilllegung der übrigen Pumpenvorrichtungen sowie der Steuervorrichtung bedarf. Die defekte Pumpenvorrichtung kann dann räumlich unabhängig von der Pumpeneinheit repariert und für einen Austausch bereit gehalten werden.

Weiter ist es denkbar, dass die Steuervorrichtung bei Bedarf eine Pumpenvorrichtung selbsttätig außer Betrieb nimmt und eine als Reserve vorgehaltene Pumpenvorrichtung in Betrieb setzt. Auch wird ein Konstruktionsaufwand zum Bau eines derartigen Pumpensystems bzw. einer Pumpeneinheit wesentlich verringert, da standardisierte Pumpenvorrichtungen, die bereits über eine autonome Steuerung in Form der Bedieneinrichtung verfügen, eingesetzt werden können. Auch ein flexibler Umbau des Pumpensystems wird dadurch möglich, dass die Steuervorrichtung lediglich an eine veränderte Anzahl von Pumpenvorrichtungen angepasst werden muss. Die Steuervorrichtung ist dabei so ausgebildet, dass eine beliebige Anzahl von Pumpenvorrichtungen mittels der Steuervorrichtung gesteuert werden kann. Die Steuereinheit kann dann auch über die jeweiligen Bedieneinrichtungen einzelne Pumpen steuern, so dass es für eine Funktion des Pumpensystems prinzipiell unerheblich ist, ob eine bestimmte Pumpe einer bestimmten Pumpenvorrichtung zugehörig ist. Die Steuervorrichtung kann von der Pumpeneinheit örtlich beabstandet angeordnet sein. Insbesondere dadurch, dass zusätzlich zur Pumpeneinheit eine Steuereinheit mit einer Steuervorrichtung vorgesehen sein kann, kann die Bedieneinrichtung mit der Steuervorrichtung über den Datenaustausch kommunizieren. Die Steuervorrichtung ist dann dabei jedoch nicht an der Pumpenvorrichtung, also den Pumpen oder der Bedieneinrichtung, angeordnet, sondern räumlich von der Pumpenvorrichtung trennbar, da dann keine mechanisch konstruktive Verbindung zwischen der Pumpenvorrichtung und der Steuervorrichtung besteht. Unter einer räumlichen oder örtlichen Trennung wird eine Trennung der Gegenstände der Pumpenvorrichtung und der Steuervorrichtung verstanden, wobei durchaus eine Leitungsverbindung zwischen der Bedieneinrichtung und der Steuervorrichtung existieren kann.

Dadurch, dass die Bedieneinrichtung und die Steuervorrichtung räumlich getrennt sein können, kann ein aus dem Stand der Technik bekannter Funktionsumfang einer Bedieneinrichtung zwischen der Bedieneinrichtung und der Steuervorrichtung aufgeteilt bzw. wesentlich verringert werden. Dies ist insbesondere dann von Vorteil, wenn eine Bedienperson unter schwierigen Umgebungsbedingungen, wie beispielsweise in einem Schiffsrumpf, arbeiten muss und kaum Gelegenheit hat die Pumpenvorrichtung bzw. die Bedieneinrichtung auf eine korrekte Funktion hin zu überwachen. Dies kann dann über die Steuervorrichtung erfolgen, die von der Pumpenvorrichtung örtlich unabhängig sein kann. Die Bedieneinheit kann dann auch einen gegenüber dem Stand der Technik geringeren Funktionalitätsumfang aufweisen, so dass zur Handhabung der Pumpenvorrichtung auch weniger gut ausgebildete Bedienpersonen eingesetzt werden können. Funktionalitäten, deren Bedienung einer höheren Qualifikation bedarf, werden dann von der Steuervorrichtung ausgeführt. Beispielsweise kann die Steuervorrichtung von der Bedieneinrichtung mit Daten über einen Füllstand der Flüssigkeitsspeicher oder ein Mischungsverhältnis bzw. ein Fördervolumen der jeweiligen Pumpen versorgt werden. Umgekehrt kann über die Steuervorrichtung eine erweitere Einstellung der Bedieneinrichtung erfolgen, beispielsweise eine Voreinstellung eines Mischungsverhältnisses.

Die Pumpen der Pumpenvorrichtung bzw. Pumpenvorrichtungen können von der Steuervorrichtung voneinander unabhängig angesteuert werden. Somit wird es möglich, bei einer Pumpeneinheit mit mehreren Pumpenvorrichtungen auch Pumpen verschiedener Pumpenvorrichtungen zur Mischung eines Mehrkomponentenmaterials gleichzeitig zu betreiben. So kann dann beispielsweise eine erste Pumpe einer ersten Pumpenvorrichtung zusammen mit einer ersten Pumpe einer weiteren Pumpenvorrichtung betrieben werden, wobei eine weitere Pumpe der ersten Pumpenvorrichtung und eine weitere Pumpe der weiteren Pumpenvorrichtung nicht betrieben werden.

Mittels der Steuervorrichtung kann weiter ein Datenaustausch mit einem externen Netzwerk erfolgen. Unter einem externen Netzwerk wird ein Netzwerk verstanden, welches nicht dem Pumpensystem zugerechnet werden kann. Ein derartiges Netzwerk kann beispielsweise ein Intranet oder das Internet sein. Dabei ist es unerheblich, wie die Kommunikation mit dem externen Netzwerk erfolgt. Dies kann sowohl über Netzwerkkabel als auch über eine drahtlose Funkverbindung erfolgen. Durch die Kommunikation mit dem externen Netzwerk ergeben sich zahllose Möglichkeiten zur Steuerung oder Beeinflussung der Steuervorrichtung. So kann die Steuervorrichtung ein Interface zur Bedienung der Steuervorrichtung in dem externen Netzwerk zur Verfügung stellen, das heißt die Steuervorrichtung kann über an dem externen Netzwerk angeschlossenen Computern unmittelbar über das externe Netzwerk bedient werden. Dabei besteht selbstverständlich die Möglichkeit, zur Beschränkung und/oder Freigabe von Rechten für die jeweiligen Bediener durch die Steuervorrichtung. Weiter können auch mehrere Pumpensysteme an das externe Netzwerk angeschlossen sein bzw. mit diesen verbunden sein, so dass eine Steuerung bzw. Bedienung dieser Pumpensysteme über das externe Netzwerk erfolgen kann. Darüber hinaus ist es möglich, dass die an das externe Netzwerk angeschlossenen Pumpensysteme bzw. das Pumpensystem über die jeweiligen Steuervorrichtungen Daten mit einem Hersteller des Pumpensystems austauschen. So kann der Hersteller eines defekten Pumpensystems im Servicefall unmittelbar auf Fehlermeldungen oder auch andere Systeminformationen bei Bedarf zurückgreifen. Weiter kann der Hersteller Softwareaktualisierungen der Steuervorrichtung vornehmen und die Funktion der Steuervorrichtung beeinflussen. Darüber hinaus können beim Hersteller aus den aus der oder den Steuervorrichtungen durch Übermittlung gewonnenen Daten Statistiken erstellt werden, die auf Fehlerhäufigkeiten oder auf ein Nutzerverhalten schließen lassen, woraus eine Optimierung des Pumpensystems abgeleitet werden kann.

Von der Bedienungseinrichtung können Umgebungsparameter, Betriebszustände, Betriebsparameter und/oder Fehlermeldungen der Pumpenvorrichtung an die Steuervorrichtung übermittelt werden, wobei die Steuervorrichtung die Umgebungsparameter, Betriebszustände, Betriebsparameter und/oder Fehlermeldungen weiterverarbeiten kann. So kann zum Beispiel ein Füllstand eines Flüssigkeitsspeichers der Pumpenvorrichtung von der Bedieneinrichtung kontinuierlich erfasst werden, wobei der Füllstand an die Steuervorrichtung dann übermittelt werden kann. Die Steuervorrichtung kann bei Unterschreiten eines festgelegten Füllstandes eine Reihe weiterer Verfahrensschritte ausführen. So kann die Steuervorrichtung eine Füllstandswarnung ausgeben oder auch eine Nachlieferung von Komponentenmaterial automatisch anfordern. Auch Betriebszustände oder Betriebsparameter können von der Steuervorrichtung dahingehend interpretiert werden, dass ein Wartungsintervall erreicht ist und eine Wartung durchgeführt werden muss. Fehlermeldungen können von der Steuervorrichtung zur automatischen Anforderung von Ersatzteilen genutzt werden.

Vorteilhaft kann die Steuervorrichtung ein Spülen von Pumpen, Mischer und/oder Spritzpistolen der Pumpenvorrichtung bzw. Pumpenvorrichtungen parallel veranlassen und durchführen. Es ist so möglich, parallel zu einem Verspritzen von Mehrkomponentenmaterial nicht benötigte Leitungsstränge bzw. Förderleitungen, Pumpen, Mischer und Spritzpistolen automatisch zu spülen und für eine sofortige Weiterverwendung freizugeben. Das Verspritzen des Mehrkomponentenmaterials muss durch den Spülvorgang dann nicht unterbrochen werden, wodurch ein erheblicher Zeitgewinn zur Handhabung des Pumpensystems erzielt werden kann.

Insofern kann ein Spülen innerhalb eins Zeitabschnitts nicht genutzter Pumpen, Mischer und/oder Spritzpistolen der Pumpenvorrichtungen automatisch erfolgen.

In einer Ausführungsform des Verfahrens kann mittels der Steuervorrichtung ein Datenaustausch bzw. eine Kommunikation mit einem Roboter erfolgen. Dies ist insofern vorteilhaft, wenn das Pumpensystem zusammen mit einem Roboter zur Beschichtung von Oberflächen eingesetzt wird bzw. die Spritzpistole von dem Roboter gehandhabt wird. Der Roboter kann dann mit den ihm zur Verfügung stehenden Kommunikationsmitteln mit der Steuervorrichtung derart kommunizieren, dass eine Funktion des Pumpensystems von dem Roboter gesteuert wird bzw. an eine Funktion des Roboters angepasst ist.

Besonders vorteilhaft ist es, wenn der Datenaustausch zwischen der Steuervorrichtung und der Bedieneinrichtung drahtlos erfolgen kann. So kann dann auf eine Leitungsverbindung zwischen der Bedieneinrichtung und der Steuervorrichtung vollständig verzichtet werden. Eine drahtlose Verbindung kann beispielsweise durch eine Funkverbindung innerhalb eines gängigen Frequenzbandes einfach hergestellt werden. So wird es dann auch möglich, einen Datenaustausch mit der Bedieneinrichtung zu gewährleisten, wenn diese an einem schwer zugänglichen Ort aufgestellt wurde. Beispielsweise kann dann auch mit der Steuervorrichtung leicht eine Mehrzahl von Pumpenvorrichtungen überwacht werden. Die Steuervorrichtung kann dann auf einem beispielsweise Firmengelände innerhalb eines Bürogebäudes positioniert werden, wobei mit der Steuervorrichtung verschiedene, auf dem Firmengelände befindliche Pumpenvorrichtungen über den Datenaustausch überwacht und gesteuert werden können. Auch ist es so dann möglich, einen Einsatz der jeweiligen Pumpenvorrichtungen, deren Auslastung, eine aktuelle örtliche Position, und ein Betriebsverhalten zu überwachen und statistisch auszuwerten.

Insbesondere Steuerbefehle der Bedieneinrichtung können von Steuerbefehlen der Steuervorrichtung überlagert werden. So kann dann sichergestellt werden, dass eventuelle Bedienungsfehler einer Bedienperson bei der Bedienung der Bedieneinrichtung von der Steuervorrichtung korrigiert werden können. Beispielsweise kann dann auch eine Aktualisierung einer Software der Bedieneinrichtung automatisch von der Steuervorrichtung ausgeführt werden. Auch ist es denkbar, ein mögliches Mischungsverhältnis von Komponentenmaterialen über die Steuervorrichtung auf einen Bereich zu begrenzen, so dass eine Bedienperson nur Einstellungen innerhalb dieses Bereiches vornehmen kann.

Auch können Umgebungsparameter, Betriebszustände, Betriebsparameter und/oder Fehlermeldungen für einen Betriebszeitabschnitt auch kontinuierlich von der Steuervorrichtung gespeichert werden. Dadurch wird es möglich, die vorgenannten Daten zu dokumentieren und erst nach einer abschließenden Überprüfung eines Arbeitsergebnisses eine Rezeptur zu speichern oder zu korrigieren. Auch können dann eventuell fehlerhafte Arbeitsergebnisse oder Qualitätsschwankungen in den Arbeitsergebnissen anhand der gespeicherten Daten nachvollzogen werden, wodurch Rückschlüsse auf eventuell zu berücksichtigende Parameter gezogen werden können.

Darüber hinaus können von der Bedieneinrichtung und/oder der Steuervorrichtung Umgebungsparameter, Betriebszustände, Betriebsparameter und/oder Fehlermeldungen der Pumpenvorrichtung an die Spritzpistole übermittelt werden. Durch die Übermittlung der vorgenannten Daten ist es möglich, auch eine automatische Einstellung der Spritzpistole, beispielsweise über motorisch angetriebene Ventile oder über eine motorische Düseneinstellung vorzunehmen. Darüber hinaus können die vorgenannten Daten auch an der Spritzpistole angezeigt werden, so dass eine Bedienperson unmittelbar Kenntnis über beispielsweise eine Fehlermeldung oder einen Füllstand eines Flüssigkeitsspeichers erhält. Dies ist insbesondere dann von Vorteil, wenn die Bedienperson mit der Spritzpistole in einem großen Abstand von der Pumpenvorrichtung mit der Spritzpistole arbeitet.

Von der Steuervorrichtung können Steuerbefehle und/oder Betriebeinstellungen für die Pumpenvorrichtung an die Bedieneinrichtung übermittelt werden. Die Steuervorrichtung kann folglich Einstellungen, wie Mischungsverhältnisse, Drücke etc. unmittelbar an die Bedieneinrichtung der Pumpenvorrichtung übermitteln, so dass eine Bedienperson diese Einstellungen an der Bedieneinrichtung nicht mehr vornehmen muss. Auch kann im Falle eines Roboters zur Handhabung der Spritzpistole ein Steuerbefehl zur zum Beispiel Inbetriebsetzung der Pumpenvorrichtung an die Bedieneinrichtung weitergegeben werden.

Die Steuervorrichtung kann anhand geänderter Umgebungsparameter, Betriebszustände und/oder Betriebsparameter die Steuerbefehle und/oder Betriebseinstellungen kontinuierlich anpassen. Die von der Steuervorrichtung an die Bedieneinrichtung übermittelten Steuerbefehle können in Abhängigkeit der von der Bedieneinrichtung an die Steuervorrichtung übermittelten Daten angepasst werden. Diese Anpassung kann bereits schon im Rahmen einer einfachen Regelung mit einem Regelglied erfolgen. Die Regelung kann dabei alleine anhand von beispielsweise einem einzelnen Umgebungsparameter durchgeführt werden, wobei auch eine vergleichsweise komplexe Regelung mit einer Vielzahl von gleichzeitig erfassten Daten durchgeführt werden kann.

In einer einfachen Ausführungsform des Verfahrens kann die Bedieneinrichtung mittels der Steuervorrichtung konfiguriert werden. Das heißt die Bedieneinrichtung kann mittels der Steuervorrichtung so voreingestellt werden, dass eine Bedienperson keine weitergehende Einstellung der Bedieneinrichtung mehr vornehmen muss.

Insbesondere Statusmeldungen, wie beispielsweise ein Druck oder eine Temperatur, der Steuervorrichtung können an die Bedieneinrichtung und/oder die Spritzpistole übertragen und dort angezeigt werden. So ist es dann möglich, eine Bedienperson unmittelbar an der Spritzpistole oder auch an der Pumpenvorrichtung mit eventuell für die Bedienperson relevanten Informationen zur Durchführung der Arbeitsaufgabe zu versorgen.

Mittels einer Datenbank der Steuervorrichtung kann eine aktuelle Dokumentation, wie beispielsweise ein Schaltplan oder auch Handbücher, des Pumpensystems zur Verfügung gestellt werden. So ist es dann nicht mehr notwendig, ein druckschriftliches Handbuch oder Schaltpläne zur Verfügung zu stellen. Vielmehr kann die Dokumentation dann auch einfach aktualisiert und an verschiedensten Arbeitsorten von der Steuervorrichtung abgerufen bzw. angezeigt werden.

Mittels der Steuervorrichtung kann in Abhängigkeit der Umgebungsparameter, Betriebszustände, Betriebsparameter und/oder Fehlermeldungen eine Statusmeldung an ein externes Netzwerk versendet werden. Eine derartige Statusmeldung kann beispielsweise eine Fehlermeldung sein, die an einen Hersteller des Pumpensystems versendet wird. Der Hersteller wird damit frühzeitig über einen möglichen Ausfall des Pumpensystems bzw. von Komponenten des Pumpensystems in Kenntnis gesetzt und kann anhand der übermittelten Statusmeldungen, ohne vor Ort zu sein, einen Fehler eingrenzen oder erkennen.

In einer Ausführungsform des Verfahrens kann die Steuervorrichtung eine Steuereinrichtung und eine Datenbank umfassen, wobei dann in der Datenbank Rezepturen zur Mischung von Mehrkomponentenmaterialien gespeichert sein können, wobei mittels der Steuereinrichtung eine Steuerung der Pumpeneinheit in Abhängigkeit einer Rezeptur erfolgen kann.

Die Steuervorrichtung des Pumpensystems steuert folglich die Pumpeneinheit bzw. die Pumpenvorrichtung, beispielsweise durch die Vorgabe eines Mischungsverhältnisses. Dadurch, dass die Steuervorrichtung die Steuereinrichtung mit der Datenbank aufweist, kann von der Steuereinrichtung die Pumpenvorrichtung unmittelbar gesteuert werden, derart, dass der Pumpenvorrichtung durch die Steuereinrichtung ein Mischungsverhältnis gemäß einer in der Datenbank gespeicherten Rezeptur vorgegeben wird. Diese Vorgabe kann beispielsweise mittels einer Datenverbindung von Steuereinrichtung und Pumpenvorrichtung erfolgen, wobei eine Fördermenge der jeweiligen Pumpen entsprechend der Rezeptur angepasst werden kann. Eine Bedienung des Pumpensystems wird durch die Speicherung der Rezeptur in der Datenbank dahingehend vereinfacht, dass die Rezeptur stets unmittelbar am Pumpensystem verfügbar ist und nicht erst beschafft oder gesucht werden muss. Weiter kann je nach verwendetem Komponentenmaterial die jeweils zugehörige Rezeptur einfach ausgewählt werden, ohne dass es einer weitergehenden Einstellung der Pumpenvorrichtung bzw. von Fördermengen der Pumpen bedarf. Vielmehr ist vorgesehen, dass mittels der Steuereinrichtung eine automatische Steuerung der Pumpeneinheit bzw. der Pumpe der Pumpeneinheit erfolgt, ohne dass sich eine Bedienperson näher mit den in den Rezepturen gemachten Angaben auseinandersetzen müsste. Eine Bedienung des Pumpensystems wird dadurch wesentlich vereinfacht, wobei dann auch weniger qualifizierte Bedienpersonen mit der Bedienung des Pumpensystems betraut werden können.

Weiter kann die Steuereinrichtung Umgebungsparameter, Betriebszustände, Betriebsparameter und/oder Fehlermeldungen verarbeiten, wobei die Steuereinrichtung in der Datenbank eine Anpassung bzw. Änderung der Rezepturen vornehmen kann. Folglich können die in der Datenbank gespeicherten Rezepturen von der Steuereinrichtung verändert werden. Die unter Testbedingungen von Herstellern von Komponentenmaterial erarbeiteten Rezepturen können so an reale Umgebungsbedingungen während eines Betriebs des Pumpensystems angepasst werden. Gegebenenfalls ist es dann auch möglich, Mischungsverhältnisse für Komponentenmaterialien zu verwenden, die nach einer Rezeptur nicht zulässig wären, jedoch tatsächlich, unter bestimmten Bedingungen, ein ausgezeichnetes Arbeitsergebnis liefern. Die von den Rezepturen abweichenden Parameter können beispielsweise von einer Bedienperson versuchsweise erprobt und bei Erfolg oder Misserfolg entsprechend über die Steuereinrichtung in der Datenbank durch die Anpassung bzw. Änderung der vorhandenen Rezepturen gespeichert werden.

Die Datenbank kann in regelmäßigen Zeitabständen oder nach Anforderung von der Steuervorrichtung mit zumindest einer weiteren externen Datenbank synchronisiert werden. Insbesondere kann vorgesehen sein, dass die in der Datenbank befindlichen Rezepturen mit Rezepturen der externen Datenbank synchronisiert werden. So ist es dann möglich, von einem Hersteller von Komponentenmaterial geänderte Rezepturen in die Datenbank nach Anforderung oder auch automatisch zu übertragen. Dabei kann die Datenbank mit der weiteren externen Datenbank bei einem Hersteller des Pumpensystems oder bei einem Hersteller des Komponentenmaterials verbunden sein. So ist es dann auch möglich, dass die Notwendigkeit einer Bestellung von Komponentenmaterial an der Steuervorrichtung signalisiert wird, oder dass automatisch ein Bestellvorgang beim Hersteller ausgelöst wird. Optional kann die Datenbank auch mit einer Mehrzahl von weiteren, externen Datenbanken unterschiedlichster Hersteller verbunden sein. Umgekehrt können auch von einem Nutzer des Pumpensystems die in der Datenbank befindlichen Rezepturen geändert werden, wobei die geänderten Rezepturen dann wiederum an die weitere externe Datenbank übertragen werden können. Hersteller von Komponentenmaterial können so Kenntnisse darüber erlangen, innerhalb welcher realen Umgebungs- bzw. Nutzungsbedingungen das Komponentenmaterial tatsächlich eingesetzt wird bzw. werden kann. Somit können Rezepturen mit Herstellerrezepturen von Mehrkomponentenmaterial einfach synchronisiert werden.

Die Steuereinrichtung kann auch einen Typ von Spritzpistole, Mischer und/oder Pumpenvorrichtung erkennen, wobei die Steuereinrichtung die Rezepturen unter Berücksichtigung des jeweiligen Typs korrigieren kann. So ist es möglich, die jeweilige Rezeptur an die gerade verwendete Spritzpistole, den Mischer und/oder die Pumpenvorrichtung optimal anzupassen. Gegebenenfalls kann die Pumpenvorrichtung auch einen oder mehrere Erhitzer aufweisen, die dann ebenfalls von der Steuereinrichtung bei der Änderung bzw. Anpassung der Rezeptur berücksichtigt werden können. Dadurch wird es möglich, eine Bedienperson noch weiter von möglichen Einstell- und Überwachungsaufgaben zu entlasten.

Darüber hinaus kann die Steuereinrichtung Umgebungsparameter, Betriebszustände, Betriebsparameter und/oder Fehlermeldungen unter Berücksichtigung der Rezepturen auf Plausibilität prüfen. So kann die Pumpenvorrichtung oder die Pumpeneinheit über beispielsweise einen Sensor zur Messung einer Umgebungstemperatur verfügen, wobei dann die Steuereinrichtung durch einen einfachen Ist-/Sollvergleich feststellen kann, ob bei der gemessenen Umgebungstemperatur das Komponentenmaterial verarbeitet bzw. gespritzt werden kann. Da die Rezepturen eine Reihe von Parametern und Bereichsangaben umfassen, die in einem Verhältnis zueinander stehen können, kann die Steuereinrichtung so eine Einstellung bzw. einen Betrieb der Pumpeneinheit im Rahmen der jeweiligen Rezeptur überprüfen.

Auch können von der Spritzpistole Umgebungsparameter, Betriebszustände, Betriebsparameter und/oder Fehlermeldungen der Spritzpistole an die Steuervorrichtung übermittelt werden, wobei die Steuereinrichtung die Rezepturen unter Berücksichtigung der jeweiligen Umgebungsparameter, Betriebszustände, Betriebsparameter und/oder Fehlermeldungen der Spritzpistole korrigieren kann. Folglich kann die Spritzpistole wie die Pumpenvorrichtung die vorgenannten Informationen bzw. Daten an die Steuervorrichtung übermitteln, derart, dass eine Korrektur der in der Datenbank gespeicherten Rezepturen bzw. der gerade verwendeten Rezeptur aufgrund der aktuellen Datenlage erfolgen kann. So kann die Spritzpistole eine Reihe von Sensoren aufweisen, mittels derer die vorbezeichneten Daten gewonnen werden können. So kann die Spritzpistole über einen Infrarottemperatursensor verfügen, mit dem eine Oberflächentemperatur einer zur beschichtenden Oberfläche kontinuierlich gemessen werden kann. Weitere Parameter, wie eine Umgebungstemperatur und eine Temperatur des zugeführten Komponentenmaterials können ebenfalls von der Spritzpistole bestimmt werden. Aus den gemessenen Temperaturdaten lässt sich ableiten, ob gemäß der verwendeten Rezeptur das Mehrkomponentenmaterial mit einem befriedigenden Arbeitsergebnis verspritzt werden kann bzw. ob entgegen der Rezeptur, das heißt bei von der Rezeptur abweichenden Umgebungsbedingungen dennoch ein befriedigendes Arbeitsergebnis erzielt werden kann. Insbesondere in diesem Fall kann die Steuervorrichtung bzw. die Steuereinrichtung die Rezeptur korrigieren oder auch eine benutzerspezifische Rezeptur speichern.

In einer weiteren Ausführungsform des Verfahrens kann die Steuervorrichtung eine schriftliche Dokumentation der Umgebungsparameter, Betriebzustände, Betriebsparameter und/oder Fehlermeldungen für einen Betriebszeitabschnitt erstellen. Insbesondere die schriftliche Dokumentation kann im Falle von Mängel- oder Garantieansprüchen gegebenenfalls als ein Beweis für eine fehlerfreie Arbeitsausführung herangezogen werden.

Das erfindungsgemäße Pumpensystem umfasst eine Pumpeneinheit zum Ausgeben von Mehrkomponentenmaterial unter Druck mit einer Spritzpistole, wobei die Pumpeneinheit eine Pumpenvorrichtung, einen Mischer und eine Spritzpistole umfasst, wobei die Pumpenvorrichtung zumindest zwei Pumpen zur Förderung von Komponentenmaterial und jeweils zugeordnete Flüssigkeitsspeicher zur Speicherung von Komponentenmaterial aufweist, wobei die Pumpenvorrichtung eine Bedieneinrichtung zur Steuerung der Pumpenvorrichtung aufweist, wobei die Bedieneinrichtung mit einem Anzeigeelement und Bedienelementen ausgebildet ist, wobei die Pumpeneinheit zumindest eine weitere Pumpenvorrichtung umfasst, wobei das Pumpensystem eine Steuervorrichtung aufweist, wobei Daten zwischen der Steuervorrichtung und den Bedieneinrichtungen ausgetauscht werden, wobei die Steuervorrichtung zusammen mit den Bedieneinrichtungen eine Steuereinheit ausbildet, wobei mittels der Steuereinheit die Pumpeneinheit mit den Pumpenvorrichtungen steuerbar ist. Hinsichtlich der vorteilhaften Wirkungen des erfindungsgemäßen Pumpensystems wird auf die Vorteilsbeschreibung des erfindungsgemäßen Verfahrens verwiesen.

Die Steuervorrichtung kann von der Pumpeneinheit örtlich beabstandet angeordnet sein.

Die Pumpenvorrichtungen können im Wesentlichen identisch ausgebildet sein. Zwar ist es auch denkbar, Pumpenvorrichtungen zu verwenden, die jeweils eine unterschiedliche Anzahl von Pumpen aufweisen, jedoch ist es aus ökonomischer Sicht vorteilhafter, identische Pumpenvorrichtungen zu verwenden. Das Pumpensystem muss dann nicht mehr individuell für einen Kunden konstruiert bzw. konfiguriert werden, sondern es können ohnehin standardmäßig vorhandene Pumpenvorrichtungen, die beispielsweise auch für einen mobilen Einsatz vorgesehen sein können, zur Ausbildung eines stationären Pumpensystems verwendet werden. Neben einer einfacheren Austauschbarkeit der Pumpenvorrichtungen werden bei einer Verwendung identischer Pumpenvorrichtungen die Kosten zur Ausbildung des Pumpensystems erheblich verringert.

Es kann vorgesehen sein, dass die Steuervorrichtung einen gegenüber der Bedieneinrichtung erweiterten Regel-, Steuer- und/oder Funktionalitätsumfang aufweist. Demnach kann dann einer Bedienperson an der Bedieneinrichtung ein eingeschränkter Regel-, Steuer- und/oder Funktionalitätsumfang zur Verfügung gestellt werden, was eine Bedienung der Pumpeneinheit bzw. der Pumpenvorrichtung wesentlich vereinfacht. Auch muss dann die Bedienperson weniger detaillierte fachliche Kenntnisse aufweisen und eventuelle Fehlbedienungen können sicher ausgeschlossen werden. So kann vorgesehen sein, der Bedienperson lediglich vier bis zehn Schalter an der Bedieneinrichtung zur Bedienung der Pumpenvorrichtung bzw. der Pumpeneinheit sowie eine einfache Anzeigevorrichtung zur Verfügung zu stellen. Weitere Funktionalitäten können dann über die Steuervorrichtung bedient werden, wobei die Steuervorrichtung dann den vollen Funktionalitätsumfang der Pumpeneinheit regeln bzw. steuern kann. Die Steuervorrichtung kann demnach auch von einer Bedienperson bedient werden, die vergleichsweise umfangreiche fachliche Kenntnisse aufweist. Die Trennung von Bedieneinrichtung und Steuervorrichtung ist insbesondere dann von Vorteil, wenn die Pumpeneinheit mehrere Pumpenvorrichtungen aufweist, die jeweils von unterschiedlichen Bedienpersonen bedient werden.

So kann die Steuervorrichtung als eine Einrichtung zur Datenverarbeitung mit einem Anzeigeelement und Bedienelementen ausgebildet sein. Die Steuervorrichtung kann demnach ein standardisierter Computer, wie beispielsweise ein Personalcomputer mit den üblichen Ein- und Ausgabemitteln, wie Bildschirm und Tastatur sein. Auch ist es möglich, dass die Steuervorrichtung speziell ausgebildete Anzeigeelemente, wie ein LCD- oder LED-Display und Bedienelemente, wie eine Reihe von Schaltern und Stellelementen aufweist.

In einer einfachen Ausführungsform kann die Pumpenvorrichtung alleine zwei Pumpen aufweisen. Prinzipiell kann zwar die Pumpenvorrichtung auch mehr als zwei Pumpen aufweisen, jedoch weist regelmäßig eine überwiegende Anzahl von Pumpenvorrichtungen lediglich zwei Pumpen auf. Wenn die Pumpeneinheit aus einer Mehrzahl von Pumpenvorrichtungen gebildet ist, können dann zur Ausbildung der Pumpeneinheit besonders gängige Pumpenvorrichtungen verwendet werden, die daher auch besonders kostengünstig erhältlich sind.

Auch kann die Pumpeneinheit einen weiteren Mischer und eine weitere Spritzpistole umfassen. So kann eine aus mehreren Pumpenvorrichtungen gebildete Pumpeneinheit auch von mehreren Bedienpersonen gleichzeitig genutzt werden. Weiter wird dadurch auch ein schneller Wechsel zwischen Spritzpistolen ermöglicht, insbesondere wenn eine Spritzpistole mit einem Mischer, mit einer ersten Farbe, und eine Spritzpistole mit einem Mischer mit einer zweiten Farbe genutzt wird. Ebenso kann eine nicht genutzte Spritzpistole mit einem Mischer auch während einer parallelen Nutzung einer weiteren Spritzpistole beispielsweise gespült werden.

So kann vorgesehen sein, dass jeder Pumpenvorrichtung jeweils ein Mischer und eine Spritzpistole zugeordnet sind. Alternativ ist es auch möglich mehr als zwei Pumpenvorrichtung einer Spritzpistole und einem Mischer zuzuordnen, wobei bei einer anderen Anzahl von Pumpenvorrichtungen diesen ebenfalls eine Spritzpistole und ein Mischer zugeordnet sein können.

Die Pumpeneinheit kann alleine eine Pumpe zur Förderung einer Härterkomponente aufweisen. Demnach kann eine Pumpenvorrichtung vorgesehen sein, bei der eine einzelne Pumpe zur Förderung der Härterkomponente genutzt wird. Die weitere Pumpenvorrichtung weist dann keine Pumpe zur Förderung einer Härterkomponente auf. Je nach Kombination von Pumpenvorrichtung und Mischer kann die Härterkomponente von der einen, einzelnen Pumpe den Komponentenmaterialien, die von den übrigen Pumpen gefördert werden können, zugemischt werden. Somit muss nicht jede Pumpenvorrichtung eine Pumpe zur Förderung eines Härterkomponentenmaterials aufweisen, wodurch sich Pumpen einsparen lassen.

Erfindungsgemäß ist die Bedieneinrichtung mit einem Anzeigeelement und Bedienelementen ausgebildet. Das Anzeigeelement der Bedieneinrichtung kann beispielsweise ein einfaches LCD- und/oder LED-Display sein, das gegenüber dem Anzeigeelement der Steuervorrichtung vergleichsweise klein ist. Als Bedienelemente können vier bis zehn Schalter oder Stellelemente zur Bedienung der Grundfunktion der Pumpenvorrichtung vorgesehen sein.

In einer Ausführungsform kann auch vorgesehen sein, dass die Steuervorrichtung als ein Mobiltelefon ausgebildet ist. Wenn die Steuervorrichtung insbesondere ein sogenanntes Smartphone ist, kann auf dem Mobiltelefon leicht eine Software zur Steuerung der Bedieneinrichtung installiert werden. Auch ist es dann möglich, eine einfache Verbindung zwischen der Steuerverbindung und Bedieneinrichtung über Bluetooth, W-LAN, GSM, GPRS, UMTS, LTN oder andere Standards zur Datenübertragung herzustellen. Die Steuervorrichtung kann dann auch tragbar bzw. mobil mitgeführt werden. Auch bedarf es keiner besonderen Ausbildung der Steuervorrichtung, da derartige Mobiltelefone vergleichsweise kostengünstig erhältlich sind. Alternativ ist es selbstverständlich möglich als Steuervorrichtung einen sogenannten Tabletcomputer oder auch ein Notebook oder Netbook zu verwenden.

Im Bereich der Spritztechnik ist es weiter besonders vorteilhaft, wenn die Bedieneinrichtung und/oder die Steuervorrichtung ATEX-konform ausgebildet sind. Diese können dann jeweils als druckgekapselte Einheit nach den ATEX-Leitlinien zum Explosionsschutz gemäß Produktrichtlinie 94/9/EG und Betriebsrichtlinie 1999/92/EG ausgebildet sein. So kann ein besonders sicherer Betrieb des Pumpensystems gewährleistet werden.

Die Steuervorrichtung kann eine Steuereinrichtung zur Steuerung der Pumpeneinheit und eine Datenbank umfassen, wobei in der Datenbank Rezepturen zur Mischung von Mehrkomponentenmaterialien gespeichert sein können.

Besonders vorteilhaft ist es, wenn die Steuervorrichtung zum Datenaustausch mit einem externen Netzwerk ausgebildet ist.

Weitere vorteilhafte Ausführungsformen der Vorrichtung ergeben sich aus den Merkmalsbeschreibungen der auf den Verfahrensanspruch 1 rückbezogenen Unteransprüche.

Nachfolgend werden bevorzugte Ausführungsformen der Erfindung unter Bezugnahme auf die beigefügte Zeichnungen näher erläutert.

Es zeigen:
- **Fig. 1**: eine schematische Darstellung einer ersten Ausführungsform eines Pumpensystems;
- **Fig. 2**: eine schematische Darstellung einer zweiten Ausführungsform eines Pumpensystems;
- **Fig. 3**: eine schematische Darstellung einer dritten Ausführungsform eines Pumpensystems;
- **Fig. 4**: eine schematische Darstellung einer Ausführungsform einer Steuereinheit.

Die **Fig. 1** zeigt eine schematische Darstellung einer ersten Ausführungsform eines Pumpensystems 10. Das Pumpensystem 10 umfasst eine Pumpeneinheit 11, die aus einer Pumpenvorrichtung 12 zur Förderung von Komponentenmaterial, einem Mischer 13, und einer Spritzpistole 14 gebildet ist. Mit der Spritzpistole 14 kann ein im Mischer 13 aus den Komponentenmaterialen gemischtes Mehrkomponentenmaterial auf eine Oberfläche gesprüht bzw. gespritzt werden, wie dies hier mit dem Pfeil 15 angedeutet ist. Die Pumpenvorrichtung 12 umfasst ihrerseits eine erste Pumpe 16 und eine weitere Pumpe 17 sowie einen ersten Flüssigkeitsspeicher 18 und einen weiteren Flüssigkeitsspeicher 19 zur Aufnahme von jeweils flüssigem Komponentenmaterial. Die Flüssigkeitsspeicher 18 und 19 sind jeweils über Medienleitungen 20 mit den Pumpen 16 bzw. 17 verbunden, wobei die Pumpen 16 und 17 über Medienleitungen 21 mit dem Mischer 13, und dieser wiederum über eine Medienleitung 22 mit der Spritzpistole 14 verbunden ist. Die Pumpen 16 und 17 sind als pneumatisch angetriebene Hubkolbenpumpen ausgebildet, so dass von den Pumpen 16 und 17 aus den Flüssigkeitsspeichern 18 bzw. 19 Komponentenmaterialien angesaugt und unter Druck über die Medienleitungen 21 zum Mischer 13 gefördert werden können. Im Mischer 13 erfolgt eine innige Mischung der Komponentenmaterialien und eine Weiterleitung des so ausgebildeten Mehrkomponentenmaterials über die Medienleitung 22 zur Spritzpistole 14. Die Spritzpistole 14 weist einen hier nicht dargestellten Druckluftanschluss auf, so dass das Mehrkomponentenmaterial mittels Druckluft ausgegeben bzw. versprüht werden kann. Darüber hinaus weist die Pumpenvorrichtung 12 eine Bedieneinrichtung 23 auf, über die eine Steuerung der Pumpenvorrichtungen 12 bzw. der Pumpeneinheit 11 auf einfache Weise erfolgen kann. Die Bedieneinrichtung 23 stellt einer Bedienperson Basisfunktionen zur Bedienung der Pumpenvorrichtung 12 zur Verfügung.

Das Pumpensystem 10 umfasst weiter eine Steuervorrichtung 24 zur Steuerung der Bedieneinrichtung 23 bzw. der Pumpenvorrichtung 12. Die Steuervorrichtung 24 bildet zusammen mit der Bedieneinrichtung 23 eine Steuereinheit 25 aus. Die Steuervorrichtung 24 selbst weist eine Steuereinrichtung 26 sowie eine Datenbank 27 auf. Die Steuervorrichtung 24 bzw. die Steuereinrichtung 26 ist über eine hier schematisch dargestellte Datenverbindung 28 zum Datenaustausch mit der Bedieneinrichtung 23 verbunden. Weiter ist die Steuereinrichtung 26 mit der Datenbank 27 über eine Datenverbindung 29 zum Datenaustausch verbunden. Darüber hinaus ist die Steuervorrichtung 24 über eine Datenverbindung 30 mit einem externen Netzwerk 31, wie zum Beispiel das Internet, verbunden. An das externe Netzwerk 31 ist über eine Datenverbindung 32 eine weitere Datenbank 33 angeschlossen. Die weitere Datenbank 33 ist beispielsweise eine Datenbank des Herstellers des Pumpensystems 10 oder des Herstellers des Komponentenmaterials.

Die Steuervorrichtung 24 ist vorzugsweise als ein hier nicht näher dargestelltes Mobiltelefon ausgebildet, so dass es sich bei den Datenverbindungen 28 und 30 um drahtlose Funkverbindungen handelt. Die Steuereinrichtung 26 stellt somit einen Prozessor bzw. Datenverarbeitungseinrichtung des Mobiltelefons und die Datenbank 27 einen Speicher des Mobiltelefons dar. Die Steuervorrichtung 24 weist eine gegenüber der Bedieneinrichtung 23 erweiterte Funktionalität auf. So können neben den mit der Bedieneinrichtung 23 nutzbaren Funktionalitäten mit der Steuervorrichtung 24 noch darüber hinausgehende Funktionalitäten der Pumpenvorrichtung 12 bzw. der Pumpeneinheit 11 genutzt werden. Insbesondere durch einen Datenaustausch zwischen der Bedieneinrichtung 23 und der Steuervorrichtung 24 kann auch eine Überwachung der Pumpenvorrichtung 12 bzw. eine Dokumentation von Umgebungsparametern, Betriebszuständen, Betriebsparmetern und/oder Fehlermeldungen der Pumpenvorrichtung 12 bzw. Pumpeneinheit 11 erfolgen. So wird es möglich, dass die gewonnenen Daten einerseits zur veränderlichen Steuerung der Pumpenvorrichtung 12 durch die Steuervorrichtung 24 in Art einer Regelung genutzt werden können und andererseits die Dokumentation der Daten zur Qualitätssicherung und nachträglichen Nachvollziehbarkeit eines Arbeitsergebnisses zu nutzen.

Insbesondere die Datenbank 27 enthält Rezepturen von Herstellern von Komponentenmaterial, mittels derer eine Steuerung der Bedieneinrichtung 23 bzw. der Pumpenvorrichtung 12 erfolgen kann. So kann dann mittels der Steuervorrichtung 24 beispielsweise ein Mischungsverhältnis der Pumpen 16 und 17 durch Variation einer Fördermenge der Pumpen 16 und 17 über die Bedieneinrichtung 23 eingestellt werden. Eine vor Ort befindliche Bedienperson der Spritzpistole 14 ist dann nicht mehr gezwungen unmittelbar auf eine Rezeptur zurückzugreifen und die erforderlichen Einstellungen an der Pumpenvorrichtung 12 bzw. Bedieneinrichtung 23 vorzunehmen. Darüber hinaus können mögliche Fehlermeldungen der Pumpenvorrichtung 12 an die Steuervorrichtung 24 übermittelt werden, wobei die Steuervorrichtung 24 diese Fehlermeldungen auch an das externe Netzwerk 31 weitergeben kann. Die Rezepturen, Dokumentationen, Handbücher etc. können in der weiteren Datenbank 33 vorgehalten werden und in regelmäßigen Abständen mit den in der Datenbank 27 vorgehaltenen Daten synchronisiert werden. Auch ist es so möglich Fehlermeldungen unmittelbar, beispielsweise per E-Mail, an einen Hersteller des Pumpensystems 10 zu senden, um so gegebenenfalls eine Servicedienstleistung zu initiieren. Darüber hinaus besteht die Möglichkeit, an der Steuervorrichtung 24, und gegebenenfalls auch an der Bedieneinrichtung 23 die Rezepturen zu ändern bzw. anzupassen bzw. neue Rezepturen in der Datenbank 27 zu speichern. Diese geänderten Rezepturen können weitere Informationen über die tatsächlich gegebenen Arbeitsbedingungen, wie beispielsweise Temperaturen, Luftfeuchte etc. enthalten, so dass von der Steuervorrichtung 24 diese Daten an die weitere Datenbank 33 zur Aktualisierung bzw. Anpassung der bei Herstellern von Komponentenmaterial befindlichen Rezepturen genutzt werden kann.

Die **Fig. 2** zeigt eine zweite Ausführungsform eines Pumpensystems 34, welches im Unterschied zu dem in **Fig.1** gezeigten Pumpensystem eine weitere Pumpenvorrichtung 35 aufweist. Die weitere Pumpenvorrichtung 35 verfügt über eine erste Pumpe 36 und eine weitere Pumpe 37 sowie einen ersten Flüssigkeitsspeicher 38 und einen weiteren Flüssigkeitsspeicher 39 und eine Bedieneinrichtung 40. Die Bedieneinrichtungen 23 und 40 bilden nunmehr zusammen mit der Steuervorrichtung 24 eine Steuereinheit 41 aus. Auch ist die weitere Pumpenvorrichtung 35 mit dem Mischer 13 und der Spritzpistole 14 über Medienleitungen 42 und 22 verbunden. Darüber hinaus ist die Steuereinrichtung 26 über eine Datenverbindung 43 mit der Bedieneinrichtung 40 drahtlos verbunden. Mittels der Steuervorrichtung 24 ist es nun möglich die Pumpenvorrichtung 12 und die Pumpenvorrichtung 35 gleichzeitig zu steuern und zusammen mit dem Mischer 13 und der Spritzpistole 14 zu einer Pumpeneinheit 44 zusammenzuführen. Die Pumpenvorrichtung 12 und die Pumpenvorrichtung 35 sind im Wesentlichen identisch ausgebildet, so dass bei einem Ausfall einer Pumpenvorrichtung 12 oder 35 diese einfach ausgewechselt werden kann, ohne dass die Pumpeneinheit 44 vollständig außer Betrieb genommen werden müsste. Auch ist es möglich über die Steuervorrichtung 24 die Pumpen 16, 17 und 36, 37 vollkommen unabhängig voneinander zu betreiben und zum Mischen von Mehrkomponentenmaterial in beliebigen Kombinationen zusammenzuschalten.

Die **Fig. 3** zeigt eine schematische Darstellung einer dritten Ausführungsform eines Pumpensystems 45. Im Unterschied zu dem in **Fig. 2** dargestellten Pumpensystem verfügt hier eine Pumpeneinheit 46 über einen weiteren Mischer 47 und eine weitere Spritzpistole 48, wobei die erste Pumpe 36 und die weitere Pumpe 37 über Medienleitungen 49 mit dem Mischer 47, und der Mischer 47 über eine Medienleitung 50 mit der Spritzpistole 48 verbunden ist. Die Pumpenvorrichtungen 12 und 35 können dann auch vollkommen räumlich voneinander getrennt verwendet werden, wobei die Steuervorrichtung 24 ebenfalls örtlich und räumlich von den Pumpenvorrichtungen 12 und 35 getrennt aufgestellt sein kann. Dennoch ist es möglich die Pumpenvorrichtungen 12 und 35 gleichzeitig zu steuern und zu überwachen.

Die **Fig. 4** zeigt eine schematische Darstellung einer Bedieneinrichtung 51 zusammen mit einer Steuervorrichtung 52. Die Steuervorrichtung 52 ist als ein Mobiltelefon 53 mit einem Berührungsbildschirm 54 ausgebildet und über eine Funkdatenverbindung 55 mit der Bedieneinrichtung 51 gekoppelt bzw. verbunden. Die Bedieneinrichtung 51 verfügt über einen Bildschirm 56 einen Prozessor 57, eine SPS-Steuerung 58 sowie Bedienschaltern 59. Diese Komponenten sind in einem druckgekapselten Gehäuse 60, welches dem ATEX-Standard entspricht, aufgenommen. Einer Bedienperson steht mit den Bedienschaltern 59 eine eingeschränkte Funktionalität der hier nicht näher dargestellten Pumpeneinheit zur Verfügung, wobei eine volle Funktionalität dieser Pumpeneinheit mittels der Steuervorrichtung 52 genutzt werden kann.

## Patentansprüche

1. Verfahren zur Steuerung eines Pumpensystems (10, 34, 45) mit einer Pumpeneinheit (11, 44, 46) zum Ausgeben von Mehrkomponentenmaterial unter Druck mit einer Spritzpistole, wobei die Pumpeneinheit eine Pumpenvorrichtung (12, 35), einen Mischer (13,47) und eine Spritzpistole (14, 48) umfasst, wobei die Pumpenvorrichtung zumindest zwei Pumpen (16, 17, 36, 37) zur Förderung von Komponentenmaterial und jeweils zugeordnete Flüssigkeitsspeicher (18, 19, 38, 39) zur Speicherung von Komponentenmaterial aufweist, wobei die Pumpenvorrichtung eine Bedieneinrichtung (23, 40, 51) aufweist, mittels der eine Steuerung der Pumpenvorrichtung erfolgt,
**dadurch gekennzeichnet,**
**dass** die Bedieneinrichtung mit einem Anzeigeelement (56) und Bedienelementen (59) ausgebildet ist, wobei die Pumpeneinheit zumindest eine weitere Pumpenvorrichtung (12, 35) umfasst, wobei das Pumpensystem eine Steuervorrichtung (24, 52) aufweist, wobei ein Datenaustausch zwischen der Steuervorrichtung und den Bedieneinrichtungen erfolgt, wobei die Steuervorrichtung zusammen mit den Bedieneinrichtungen eine Steuereinheit (25, 41) ausbildet, wobei mittels der Steuereinheit eine Steuerung der Pumpeneinheit erfolgt.

2. Verfahren nach Anspruch 1,
**dadurch gekennzeichnet,**
**dass** die Steuervorrichtung (24, 52) von der Pumpeneinheit (11, 44, 46) örtlich beabstandet angeordnet ist.

3. Verfahren nach Anspruch 1 oder 2,
**dadurch gekennzeichnet,**
**dass** die Pumpen (16, 17, 36, 37) von der Steuervorrichtung (24, 52) voneinander unabhängig angesteuert werden.

4. Verfahren nach einem der vorangehenden Ansprüche,
**dadurch gekennzeichnet,**
**dass** mittels der Steuervorrichtung (24, 52) ein Datenaustausch mit einem externen Netzwerk (31) erfolgt.

5. Verfahren nach einem der vorangehenden Ansprüche,
**dadurch gekennzeichnet,**
**dass** von der Bedieneinrichtung (23, 40, 51) Umgebungsparameter, Betriebszustände, Betriebsparameter und/oder Fehlermeldungen der Pumpenvorrichtung (12, 35) an die Steuervorrichtung (24, 52) übermittelt werden, wobei die Steuervorrichtung die Umgebungsparameter, Betriebszustände, Betriebsparameter und/oder Fehlermeldungen weiterverarbeitet.

6. Verfahren nach einem der vorangehenden Ansprüche,
**dadurch gekennzeichnet,**
**dass** die Steuervorrichtung (24, 52) ein Spülen von Pumpen (16, 17, 36, 37), Mischer (13,47) und/oder Spritzpistolen (14, 48) parallel veranlasst und durchführt.

7. Verfahren nach einem der vorangehenden Ansprüche,
**dadurch gekennzeichnet,**
**dass** ein Spülen innerhalb eines Zeitabschnitts nicht genutzter Pumpen (16, 17, 36, 37), Mischer (13,47) und/oder Spritzpistolen (14, 48) automatisch erfolgt.

8. Verfahren nach einem der vorangehenden Ansprüche,
**dadurch gekennzeichnet,**
**dass** mittels der Steuervorrichtung (24, 52) ein Datenaustausch mit einem Roboter erfolgt.

9. Pumpensystem (10, 34, 45) mit einer Pumpeneinheit (11, 44, 46) zum Ausgeben von Mehrkomponentenmaterial unter Druck mit einer Spritzpistole, wobei die Pumpeneinheit eine Pumpenvorrichtung (12, 35), einen Mischer (13,47) und eine Spritzpistole (14, 48) umfasst, wobei die Pumpenvorrichtung zumindest zwei Pumpen (16, 17, 36, 37) zur Förderung von Komponentenmaterial und jeweils zugeordnete Flüssigkeitsspeicher (18, 19, 38, 39) zur Speicherung von Komponentenmaterial aufweist, wobei die Pumpenvorrichtung eine Bedieneinrichtung (23, 40, 51) zur Steuerung der Pumpenvorrichtung aufweist,
**dadurch gekennzeichnet,**
**dass** die Bedieneinrichtung mit einem Anzeigeelement (56) und Bedienelementen (59) ausgebildet ist, wobei die Pumpeneinheit zumindest eine weitere Pumpenvorrichtung (12, 35) umfasst, wobei das Pumpensystem eine Steuervorrichtung (24, 52) aufweist, wobei Daten zwischen der Steuervorrichtung und den Bedieneinrichtungen ausgetauscht werden, wobei die Steuervorrichtung zusammen mit den Bedieneinrichtungen eine Steuereinheit (25, 41) ausbildet, wobei mittels der Steuereinheit die Pumpeneinheit steuerbar ist.

10. Pumpensystem nach Anspruch 9,
**dadurch gekennzeichnet,**
**dass** die Steuervorrichtung (24, 52) von der Pumpeneinheit (11, 44, 46) örtlich beabstandet angeordnet ist.

11. Pumpensystem nach Anspruch 9 oder 10,
**dadurch gekennzeichnet,**
**dass** die Pumpenvorrichtungen (12, 35) im wesentlichen identisch ausgebildet sind.

12. Pumpensystem nach einem der Ansprüche 9 bis 11,
**dadurch gekennzeichnet,**
**dass** die Steuervorrichtung (24, 52) einen gegenüber der Bedieneinrichtung (23, 40, 51) erweiterten Regel-, Steuer- und/oder Funktionalitätsumfang aufweist.

13. Pumpensystem nach einem der Ansprüche 9 bis 12,
**dadurch gekennzeichnet,**
**dass** die Steuervorrichtung (24, 52) als Einrichtung (52) zur Datenverarbeitung mit einem Anzeigelement (54) und Bedienelementen (54) ausgebildet ist.

14. Pumpensystem nach einem der Ansprüche 9 bis 13,
**dadurch gekennzeichnet,**
**dass** die Pumpenvorrichtung (12, 35) alleine zwei Pumpen (16, 17, 36, 37) aufweist.

15. Pumpensystem nach einem der Ansprüche 9 bis 14,
**dadurch gekennzeichnet,**
**dass** die Pumpeneinheit (46) einen weiteren Mischer (13,47) und eine weitere Spritzpistole (14, 48) umfasst.

16. Pumpensystem nach einem der Ansprüche 9 bis 15,
**dadurch gekennzeichnet,**
**dass** jeder Pumpenvorrichtung (12, 35) jeweils ein Mischer (13,47) und eine Spritzpistole (14, 48) zugeordnet sind.

17. Pumpensystem nach einem der Ansprüche 9 bis 16,
**dadurch gekennzeichnet,**
**dass** die Pumpeneinheit (11, 44, 46) alleine eine Pumpe (16, 17, 36, 37) zur Förderung einer Härterkomponente aufweist.

## Claims

1. A method for controlling a pump system (10, 34, 45) having a pump unit (11, 44, 46) for dispensing multi-component material under pressure by means of a spray gun, the pump unit comprising a pump device (12, 35), a mixer (13, 47) and a spray gun (14, 48), the pump device having at least two pumps (16, 17, 36, 37) for pumping component material and associated liquid tanks (18, 19, 38, 39) for storing component material, the pump device having an operating means (23, 40, 51) by means of which the pump device is controlled,
**characterized in that**
the operating means has a display element (54) and operating elements (54), the pump unit having at least one other pump device (12, 35), the pump system having a control device (24, 52), data being exchanged between the control device and the operating means, the control device and the operating means together forming a control unit (25, 41), the pump unit being controlled by means of the control unit.

2. The method according to claim 1,
**characterized in that**
the control device (24, 52) is arranged at a distance from the pump unit (11, 44, 46).

3. The method according to claim 1 or 2,
**characterized in that**
the pumps (16, 17, 36, 37) are controlled independently from one another by the control device (24, 52).

4. The method according to any one of the preceding claims,
**characterized in that**
data is exchanged with an external network (31) by means of the control device (24, 52).

5. The method according to any one of the preceding claims,
**characterized in that**
the operating means (23, 40, 51) transmits environmental parameters, operating states, operating parameters and/or error messages of the pump device (12, 35) to the control device (24, 52), the control device processing the environmental parameters, operating states, operating parameters and/or error messages.

6. The method according to any one of the preceding claims,
**characterized in that**
the control device (24, 52) initiates and carries out a purging of pumps (16, 17, 36, 37), mixers (13, 47) and/or spray guns (14, 48) in parallel.

7. The method according to any one of the preceding claims,
**characterized in that**
pumps (16, 17, 36, 37), mixers (13, 47) and/or spray guns (14, 48) not used during a period of time are purged automatically.

8. The method according to any one of the preceding claims,
**characterized in that**
data is exchanged with a robot by means of the control device (24, 52).

9. A pump system (10, 34, 45) having a pump unit (11, 44, 46) for dispensing multi-component material under pressure by means of a spray gun, the pump unit comprising a pump device (12, 35), a mixer (13, 47) and a spray gun (14, 48), the pump device having at least two pumps (16, 17, 36, 37) for pumping component material and associated liquid tanks (18, 19, 38, 39) for storing component material, the pump device having an operating means (23, 40, 51) for controlling the pump device,
**characterized in that**
the operating means has a display element (54) and operating elements (54), the pump unit having at least one other pump device (12, 35), the pump system having a control device (24, 52), data being exchanged between the control device and the operating means, the control device and the operating means together forming a control unit (25, 41), the pump unit being controllable by means of the control unit.

10. The pump system according to claim 9,
**characterized in that**
the control device (24, 52) is arranged at a distance from the pump unit (11, 44, 46).

11. The pump system according to claim 9 or 10,
**characterized in that**
the pump devices (12, 35) are substantially identical.

12. The pump system according to any one of claims 9 to 11,
**characterized in that**
the control device (24, 52) has an extended regulating, controlling and/or functional range compared to the operating means (23, 40, 51).

13. The pump system according to any one of claims 9 to 12,
**characterized in that**
the control device (24, 52) is realized as a means (52) for data processing having a display element (54) and operating elements (54).

14. The pump system according to any one of claims 9 to 13,
**characterized in that**
the pump device (12, 35) has merely two pumps (16, 17, 36, 37).

15. The pump system according to any one of claims 9 to 14,
**characterized in that**
the pump unit (46) comprises another mixer (13, 47) and another spray gun (14, 48).

16. The pump system according to any one of claims 9 to 15,
**characterized in that**
one mixer (13, 47) and one spray gun (14, 48) are associated with each pump device (12, 35).

17. The pump system according to any one of claims 9 to 16,
**characterized in that**
the pump unit (11, 44, 46) has merely one pump (16, 17, 36, 37) for pumping a hardener component.

## Revendications

1. Procédé de commande d'un système de pompe (10, 34, 45) comprenant une unité de pompe (11, 44, 46) destiné à décharger du matériau à plusieurs composants sous pression au moyen d'un pistolet pulvérisateur, l'unité de pompe comprenant un dispositif de pompe (12, 35), un mélangeur (13, 47) et un pistolet pulvérisateur (14, 48), le dispositif de pompe ayant au moins deux pompes (16, 17, 36, 37) destinées à pomper du matériau à composant et des réservoirs de liquide (18, 19, 38, 39) associés destinés à stocker du matériau à composant, le dispositif de pompe ayant un moyen de commande (23, 40, 51) au moyens duquel le dispositif de pompe est contrôlé,
**caractérisé en ce que**
le moyen de commande a un élément d'affichage (54) et des éléments de commande (54), l'unité de pompe comprenant au moins un autre dispositif de pompe (12, 35), le système de pompe ayant un contrôleur (24, 52), des données étant échangées entre le contrôleur et les moyens de commande, le contrôleur et les moyens de commande formant ensemble une unité de commande (25, 41), l'unité de pompe étant contrôlée au moyens de l'unité de commande.

2. Procédé selon la revendication 1,
**caractérisé en ce que**
le contrôleur (24, 52) est disposé à une distance de l'unité de pompe (11, 44, 46).

3. Procédé selon la revendication 1 ou 2,
**caractérisé en ce que**
les pompes (16, 17, 36, 37) sont contrôlées indépendamment l'une de l'autre par le contrôleur (24, 52).

4. Procédé selon l'une quelconque des revendications précédentes,
**caractérisé en ce que**
des données sont échangées avec un réseau externe (31) au moyen du contrôleur (24, 52).

5. Procédé selon l'une quelconque des revendications précédentes,
**caractérisé en ce que**
le moyen de commande (23, 40, 51) transmet des paramètres environnementaux, des états de fonctionnement, des paramètres de fonctionnement et/ou des messages d'erreur du dispositif de pompe (12, 35) au contrôleur (24, 52), le contrôleur traitant les paramètres environnementaux, les états de fonctionnement, les paramètres de fonctionnement et/ou les messages d'erreur.

6. Procédé selon l'une quelconque des revendications précédentes,
**caractérisé en ce que**
le contrôleur (24, 52) ordonne et effectue parallèlement un lavage de pompes (16, 17, 36, 37), de mélangeurs (13, 47) et/ou de pistolets pulvérisateurs (14, 48).

7. Procédé selon l'une quelconque des revendications précédentes,
**caractérisé en ce que**
des pompes (16, 17, 36, 37), des mélangeurs (13, 47) et/ou des pistolets pulvérisateurs (14, 48) non utilisés pendant une période de temps sont lavés automatiquement.

8. Procédé selon l'une quelconque des revendications précédentes,
**caractérisé en ce que**
des données sont échangées avec un robot au moyen du contrôleur (24, 52).

9. Système de pompe (10, 34, 45) comprenant une unité de pompe (11, 44, 46) destinée à décharger du matériau à plusieurs composants sous pression au moyen d'un pistolet pulvérisateur, l'unité de pompe comprenant un dispositif de pompe (12, 35), un mélangeur (13, 47) et un pistolet pulvérisateur (14, 48), le dispositif de pompe ayant au moins deux pompes (16, 17, 36, 37) destinées à pomper du matériau à composant et des réservoirs de liquide (18, 19, 38, 39) associés destinés à stocker du matériau à composant, le dispositif de pompe ayant un moyen de commande (23, 40, 51) destiné à contrôler le dispositif de pompe,
**caractérisé en ce que**
le moyen de commande a un élément d'affichage (54) et des éléments de commande (54), l'unité de pompe comprenant au moins un autre dispositif de pompe (12, 35), le système de pompe ayant un contrôleur (24, 52), des données étant échangées entre le contrôleur and les moyens de commande, le contrôleur et les moyens de commande formant ensemble une unité de commande (25, 41), l'unité de pompe étant contrôlable au moyen de l'unité de commande.

10. Système de pompe selon la revendication 9,
**caractérisé en ce que**
le contrôleur (24, 52) est disposé à une distance de l'unité de pompe (11, 44, 46).

11. Système de pompe selon la revendication 9 ou 10,
**caractérisé en ce que**
les dispositifs de pompe (12, 35) sont essentiellement identiques.

12. Système de pompe selon l'une quelconque des revendications 9 à 11,
**caractérisé en ce que**
le contrôleur (24, 52) a une gamme de régulation, de commande et/ou de fonctions étendue par rapport au moyen de commande (23, 40, 51).

13. Système de pompe selon l'une quelconque des revendications 9 à 12,
**caractérisé en ce que**
le contrôleur (24, 52) est réalisé comme moyen (52) de traitement de données ayant un élément d'affichage (54) et des éléments de commande (54).

14. Système de pompe selon l'une quelconque des revendications 9 à 13,
**caractérisé en ce que**
le dispositif de pompe (12, 35) a seulement deux pompes (16, 17, 36, 37).

15. Système de pompe selon l'une quelconque des revendications 9 à 14,
**caractérisé en ce que**
l'unité de pompe (46) comprend un autre mélangeur (13, 47) et un autre pistolet pulvérisateur (14, 48).

16. Système de pompe selon l'une quelconque des revendications 9 à 15,
**caractérisé en ce**
**qu'**un mélangeur (13, 47) et un pistolet pulvérisateur (14, 48) sont associés à chaque dispositif de pompe (12, 35).

17. Système de pompe selon l'une quelconque des revendications 9 à 16,
**caractérisé en ce que**
l'unité de pompe (11, 44, 46) a seulement une pompe (16, 17, 36, 37) pour pomper un composant durcisseur.
